# NEUE EUROPÄISCHE PATENTSCHRIFT

(11) **EP 1 981 655 B2**
(45) Veröffentlichungstag und Bekanntmachung des Hinweises auf die Entscheidung über den Einspruch: **13.12.2017**
(45) Hinweis auf die Patenterteilung: 24.07.2013
(21) Anmeldenummer: 06829470.1
(22) Anmeldetag: 09.12.2006
(51) Int. Cl.: B08B 1/00, B41F 19/02, B41F 19/06, B41F 35/02, B41M 1/24

(54) **REINIGUNGSEINRICHTUNG AN EINER PRÄGEVORRICHTUNG**
CLEANING DEVICE FOR AN EMBOSSING DEVICE
SYSTEME DE NETTOYAGE POUR DISPOSITIF DE MATRIÇAGE

(30) Priorität: 27.12.2005 DE 102005062495; 02.12.2006 DE 102006056897
(43) Veröffentlichungstag der Anmeldung: 22.10.2008
(73) Patentinhaber: manroland sheetfed GmbH, 63075 Offenbach (DE)
(72) Erfinder: PÜSCHEL, Uwe, 55262 Heidesheim (DE); SCHÖLZIG, Jürgen, 55126 Mainz (DE)
(74) Vertreter: Stahl, Dietmar
(86) Internationale Anmeldenummer: PCT/EP2006/011878
(87) Internationale Veröffentlichungsnummer: WO 2007/073852

(56) Entgegenhaltungen:
- EP-A1- 0 108 320
- EP-A2- 0 747 219
- EP-B1- 0 569 520
- DE-A1- 19 830 488
- DE-A1-102005 011 696
- GB-A- 2 218 672
- US-A- 3 763 778
- US-A- 4 015 307

## Beschreibung

Die Erfindung betrifft ein Verfahren und eine Vorrichtung zum Transfer bildgebender oder abdeckender Schichten von einer Trägerfolie auf Druckbogen nach dem Oberbegriff des Patentanspruchs 1 bzw. des Patentanspruches 10.

Es ist bekannt metallische Schichten auf Druckbogen mittels eines Folientransferverfahrens herzustellen. So ist in der EP 0 569 520 B1 ein Druckmaterial und eine Druckvorrichtung, die dieses Material verwendet, beschrieben. In einer Bogen verarbeitenden Maschine mit einem Anleger und einem Ausleger sind Druckwerke und ein Beschichtungswerk angeordnet. In wenigstens einem Druckwerk wird ein Klebstoffmuster als Drucksujet im Flachdruckverfahren aufgetragen. In dem Beschichtungswerk nach dem Druckwerk sind ein Gegendruckzylinder, eine Presswalze und eine Folienführung vorgesehen. Darin wird von einer Folienvorratsrolle ein Folienstreifen durch den Transferspalt des Beschichtungswerkes zwischen Gegendruckzylinder und Presswalze geführt und auf der Auslaufseite nach dem Verlassen des Beschichtungswerkes wieder aufgewickelt. Die Transferfolie enthält eine Trägerfolie, auf der Funktionsschichten verschiedener Art wie metallische Schichten, beispielsweise aus Aluminium, oder Kunststoffschichten aufgebracht sein können. Zwischen Funktionsschicht und Trägerfolie ist eine Trennschicht vorgesehen, mittels derer die Funktionsschicht von der Trägerschicht abziehbar ist.

Nachdem ein Druckbogen mit einem flächigen Klebstoffauftrag oder einem Klebstoffmuster versehen ist, wird er durch das Beschichtungswerk geführt, wobei mittels der Presswalze der auf dem Gegendruckzylinder aufliegende Druckbogen mit dem Folienmaterial in Verbindung gebracht wird. Dabei geht die nach unten liegende Funktionsschicht eine enge Verbindung mit den mit Klebstoff versehenen Bereichen auf dem Druckbogen ein. Danach haftet die Funktionsschicht lediglich im Bereich der mit Klebstoff versehenen Muster oder auch völlflächigen Kleberbereiche an, wobei der Trägerfolie die Funktionsschicht im Bereich der Klebstoffmuster entnommen wird. Der Druckbogen wird im beschichteten Zustand ausgelegt.

Bei der Anwendung des Beschichtungsverfahrens ist es möglich, dass sich von der Folienbahn bzw. von deren Schnittrand vor oder nach dem Folienauftrag kleine bis kleinste Partikel ablösen, die das Beschichtungswerk verschmutzen und den Arbeitserfolg schmälern. Dies kann auch durch den Beschichtungsvorgang selbst erfolgen.

An sich bekannt sind Reinigungseinrichtungen in Druckmaschinen wie Druckzylinderwaschvorrichtungen oder Gummituchwaschvorrichtungen. Diese können als Tuchwaschvorrichtungen oder Bürstenwaschvorrichtungen, auch in Kombination mit Absauganlagen ausgeführt sein. Gleichfalls geeignet für derartige Zwecke sind Klischeereinigungsanlagen durch Sprühen und Saugen vergleichbar einer Vorrichtung nach der DE 195 26 574 A1. Weiterhin sind Sprüh-Saugelemente in traversierender Anordnung vergleichbar einer Vorrichtung nach der DE 195 20 551 A1 geeignet. Weiterhin sind Reinigungseinrichtungen als reine Absaugeinrichtungen, z.B. als Absaugleisten, verwendbar.

Aufgabe der Erfindung ist es daher ein Verfahren nach dem Oberbegriff des Anspruchs 1 und eine Vorrichtung nach dem Oberbegriff des Anspruchs 10 vorzusehen, mittels derer eine Folienbeschichtung von Druckbogen einfach, sicher, wirtschaftlich und exakt erfolgen kann, wobei Verfahren und Vorrichtung einfach handhabbar sein sollen und insbesondere eine Verschmutzung des Beschichtungsbereiches durch Folienabfälle oder Verunreinigungen, die von der Transferfolie stammen, vermieden werden soll.

Die Lösung dieser Aufgabe ergibt sich in einem Verfahren gemäß den Merkmalen der Patentanspruches 1 und in einer Vorrichtung gemäß den Merkmalen der Patentanspruches 10.

Erfindungsgemäß wird eine Vorrichtung und ein Verfahren zur Reinigung der Presswalze und der Folienbahn, die mit Folienabfall bzw. Fusseln der Folienränder verunreinigt wird vorgeschlagen. Hierzu werden die Presswalze und die Führung der Folienbahn mit einer Reinigungsanlage versehen. Dies kann eine an sich bekannte so genannte Bürstenwaschanlage oder eine Tuchwaschanlage oder eine Absauganlage sein, wie sie vielfach in Druckmaschinen Anwendung finden.

Gleichfalls geeignet sind Klischeereinigungsanlagen, die mittels der Einwirkung eines Sprühstrahls und einer zugeordneten Saugeinrichtung wirken. Es kann aber auch die Anordnung eines Sprüh-Saugelementes in traversierender Anordnung vorgesehen werden. Schließlich kann auch eine Abstreifbürste in rotierender Anordnung mit integrierter Absaugung vorgesehen sein.

Zur Durchführung des Reinigungsverfahrens wird die Reinigungsanlage inline betrieben, d.h. während des Applikationsprozesses werden fortwährend im Pressspalt anfallende Verunreinigungen von der Transferfolie oder Folienabfall entsorgt.

Die Reinigung kann durch ein Verfahren und eine Einrichtung ergänzt werden, die sich auf die Beseitigung von Folienresten mittels einer Absaugeinrichtung an der Folienbahn selbst bezieht. Hierbei können Vorrichtungen verwendet werden, die ähnlich einer Staubsaugeinrichtung an der Folienführung angeordnet sind. In vorteilhafter Weise kann hierfür eine Kombination aus Folienführung und Absaugeinrichtung verwendet werden. Die oder eine Absaugeinrichtung kann aber auch alternativ oder zusätzlich an den Presszylinder angestellt sein, um dort anhaftende lose Partikel von der Folienbahn abzusaugen.

Je nach Reinigungseinrichtung kann die Vorrichtung auch für den Druckprozess verwendet werden, der bei nicht eingeschalteter Folienapplikation auf dem Druckwerk nutzbar ist. Weiterhin kann eine in einen Leitstand der Druckmaschine eingebundene und automatisierte Abläufe generierende Software dafür sorgen, dass eine entsprechende gegenseitige Abstimmung der erforderlichen Prozesse auf einander erfolgt. Die automatisierte Reinigung der Presswalze erfolgt ohne zusätzliche Entnahme von Transferfolie und bietet daher eine große Zeitersparnis.

Im Folgenden wird die Erfindung anhand zeichnerischer Darstellungen näher dargestellt.

Dabei zeigt:
- Figur 1: eine Druckmaschine mit einer Folientransfereinrichtung.

Figur 1 zeigt Teile einer Bogenrotationsdruckmaschine mit zwei Druckwerken. Darin wird ein Druckbogen zunächst mit einem flächigen oder bildgebenden Klebstoffmuster versehen (Druckwerk als Auftragwerk 1). Im Folgedruckwerk wird der Druckbogen gemeinsam mit einer Transferfolie 5 unter Pressung durch einen Transferspalt 6 geführt, (Beschichtungswerk 2).

Das Auftragwerk 1 kann ein an sich bekanntes Offsetdruckwerk mit einem Farbwerk 11, einem Plattenzylinder 12 und einem Drucktuchzylinder 13 sein. Der Drucktuchzylinder 13 wirkt mit einem Gegendruckzylinder 4 zusammen.

Das Beschichtungswerk 2 kann ebenfalls durch ein Offsetdruckwerk gebildet sein. Der Transferspalt 6 im Beschichtungswerk 2 wird durch eine Presswalze 3 und einen Gegendruckzylinder 4 gebildet. Die Presswalze 3 kann dem Drucktuchzylinder entsprechen. Die Presswalze 3 kann auch dem Formzylinder eines Lackmodules entsprechen. Innerhalb des für den Folientransfer genutzten Beschichtungswerkes 2 ist eine Bahnführung 14 für Transferfolien dargestellt. Die Transferfolie 5 wird dabei durch Schutzeinrichtungen 15 des Beschichtungswerkes 2 ein- und wieder ausgeführt.

Alternativ kann wie im Zusammenhang des Auftragwerkes 1 gezeigt ist, eine in das Auftragwerk 1 integrierte Folientransfereinrichtung vorgesehen sein, wodurch ein integriertes Folienapplikationsmodul geschaffen wird. Hierbei wird an einem Gegendruckzylinder 4 einem Druckspalt zwischen einem Drucktuch- oder Formzylinder 13 und dem Gegendruckzylinder 4 nachgeordnet eine Presswalze 3' zugeordnet. So kann eine Folienbahn 5' einer Transferfolie nach der Beschichtung des Bedruckstoffes mittels des Auftragwerkes 1 einem wie zuvor genannt gebildeten Transferspalt 6' zugeführt und auch direkt wieder abgeführt werden. Die Kaltfolienprägung erfolgt so in einem einzigen integrierten Folienapplikationsmodul FA, wie in Figur 1 angedeutet.

Wie in Figur 1 im Auftragwerk 1 schematisch dargestellt, kann in einem integrierten Folienapplikationsmodul FA auch ein Auftragwerk in kompakter Bauweise innerhalb des Beschichtungsmodules angeordnet sein. Dazu wird eine Kleberauftragvorrichtung 1' dem Gegendruckzylinder 4 zugeordnet und dem Transferspalt, der hier zwischen dem Gummizylinder 13 und dem Gegendruckzylinder 3 vorgesehen wäre, vorgelagert angeordnet sein. Die Transferfolie würde hier um den Gummizylinder 13 oder in etwa tangential an diesem vorbei durch den bezeichneten Druckspalt geführt.

Eine derartige Kleberauftragvorrichtung 1' kann dazu aus einem kompakten Formzylinder zum Tragen einer Druckform für den Kleber und einem Auftragwerk aus einer Kammerrakel und einer Rasterwalze zum Zuführen des Klebers bestehen. Dabei wird am gleichen Gegendruckzylinder 4 wiederum integriert zunächst der Kleberauftrag auf dem Bedruckstoff vorgenommen und direkt darauf folgend der Folienauftrag durchgeführt.

Die Folienvorratsrolle 8 ist dem Beschichtungswerk 2 auf der Seite der Bogenzuführung zugeordnet. Die Folienvorratsrolle 8 weist einen Drehantrieb 7 zur kontinuierlichen geregelten Zuführung der Transferfolie zum Beschichtungswerk 2 auf. In der Folienzuführung können Umlenk- bzw. Spannwalzen zur Führung der Transferfolie 5 in einer im Wesentlichen konstanten Spannung gegenüber der Presswalze 3 vorgesehen sein. Auf der ablaufseitigen Seite des Druckwerkes ist eine Foliensammelrolle 9 für das verbrauchte Folienmaterial vorgesehen. Ein Drehantrieb 7 an der Foliensammelrolle 9 ist stets vorteilhaft. Es kann sogar vorgesehen sein, dass die Transferfolie 5 mittels des Drehantriebs 7 ablaufseitig gefördert und zulaufseitig mittels einer Bremse straff gehalten wird.

Die Presswalze 3 (als Drucktuchzylinder oder Formzylinder oder separate Presswalze) trägt auf ihrer Oberfläche ein kompressibles bzw. dämpfendes, z.B. auch mit einer kompressiblen Zwischenschicht versehenes Element. Die Presswalze 3 kann dazu mit einer Pressbespannung 10 beispielsweise als Kunststoffüberzug, vergleichbar einem Gummituch bzw. Drucktuch, versehen sein, die in einem Zylinderkanal an Spannvorrichtungen gehalten wird.

Zur Sicherung der Wirtschaftlichkeit des Beschichtungsverfahrens kann vorgesehen sein, den Folienvorschub der Transferfolie 5 von der Folienvorratsrolle 8 zum Transferspalt 6 und zur Foliensammelrolle 9 schrittweise steuerbar ist, wobei die Transferfolie 5 dann angehalten wird, wenn keine Übertragung bildgebender oder abdeckender Schichten erfolgen soll.

Die zugehörige Vorrichtung beinhaltet vorzugsweise eine entsprechende Vorschubsteuerung für die Transferfolie 5, die dafür sorgt, dass wenigstens der im Bereich der Presswalze 3 und des Gegendruckzylinders 4 liegende Teil der Folienbahn stillsteht, solange der Zylinderkanal durchläuft.

Eine weitere Verbesserung der Folienausnutzung der beschriebenen Art ergibt sich, wenn die Transferfolie 5 in eine oder mehrere Teilfolienbahnen geringerer Breite aufgeteilt wird. Damit kann bei entsprechender Steuerung mit Hilfe der Einrichtung bzw. Einrichtungen zur Taktung des Folienvorschubes jeder der Teilfolienbahnen, die Ausnutzung der Transferfolie 5 auch bei zonal unterschiedlich langen Beschichtungsbereichen innerhalb eines Bogens verbessert werden.

Weiterhin können in dem so gebildeten Folienapplikationsmodul aus dem Auftragwerk 1 und dem Beschichtungswerk 2 Trockner 16 vorgesehen sein, mittels derer der Kleberauftrag oder die gesamte Folienbeschichtung getrocknet werden können. Hier kommen z.B. UV-Trockner in Frage.

Weiterhin kann das Folienapplikationsmodul eine Überwachungseinrichtung 17 zur Abtastung der Bogenoberfläche enthalten. Die Überwachungseinrichtung 17 ermöglicht die Auswertung von Bildinhalten der Beschichtung und die Feststellung von Fehlern in der Folienbeschichtung. Eine derartige Überwachungseinrichtung kann auch in Verbindung mit der Druckmaschine vorgesehen sein, in die das Folienapplikationsmodul integriert ist. Dann kann sie beispielsweise in dem Bogenausleger der Druckmaschine oder einem letzten Druckwerk angeordnet sein.

Erfindungsgemäß wird in dem beschriebenen Beschichtungswerk 2 oder einem Folienapplikationsmodul FA eine Vorrichtung und ein Verfahren zur Reinigung der Presswalze 3, die mit Folienabfall bzw. Fusseln der Folienränder verunreinigt wird, eingesetzt. Die Verunreinigungen treten als Glimmer, Glimmerstaub, z.B. an der Schnittkante der Folienbahn 5 auf. Glimmer legt sich dabei bevorzugt im Bereich der Formatkanten der Folienbahn 5 auf der Oberfläche der Presswalze 3, 3' ab und sammelt sich dort kumulierend an. Um diesem Problem zu begegnen, wird die Presswalze 3 mit einer Reinigungsvorrichtung R versehen. Dies kann eine an sich bekannte so genannte Bürstenwaschanlage oder eine Tuchwaschanlage sein, wie sie vielfach in Druckmaschinen Anwendung finden. Diese Anlagen können auch mit Absaugeinrichtungen kombiniert sein

Gemäß Figur 1 können Reinigungseinrichtungen R der Presswalze 3 alternativ auf in Bogentransportrichtung vorderen oder hinteren Seite des Umfangs der Presswalze 3 angeordnet sein. Weiterhin kann eine Reinigungseinrichtung R' an der Andruckwalze 3' angeordnet sein.

Die Reinigungseinrichtungen R, R' sind an den Umfang der Presswalze 3 bzw. der Andruckwalze 3 anstellbar bzw. von diesen abstellbar angeordnet. Hierzu sind Halterungen und Bewegungsantriebe bekannter Art in dem Beschichtungswerk 2 bzw. Folienapplikationsmodul FA angeordnet.

Zur Durchführung des Reinigungsverfahrens wird eine Reinigungseinrichtung R bzw. R' in bevorzugter Weise inline betrieben. Damit ist gemeint, dass die Reinigungseinrichtungen R bzw. R' während des Beschichtungsprozesses mittels des Beschichtungswerkes 2 bzw. des Folienapplikationsmoduls FA fortwährend im Pressspalt 6 anfallende Verunreinigungen oder Folienabfall von der Transferfolie entsorgt. Hierzu ist wenigstens eine Reinigungseinrichtung R bzw. R' dauernd an einen von der Transferfolie 5 freien Bereich der Presswalze 3 bzw. der Andruckwalze 3' angestellt.

Gleichfalls für die Reinigung der Presswalze 3 bzw. Andruckwalze 3' geeignet sind Klischeereinigungsanlagen. Klischeereinigungsanlagen sind aus der Anwendung in Flexodruckmaschinen bekannt und wirken mittels der Einwirkung eines auf die zu reinigende Oberfläche gerichteten Sprühstrahls und einer die abgespülten Verunreinigungen aufnehmenden Saugeinrichtung.

Alternativ hierzu kann auch die Anordnung eines gleichartig wirkenden Sprüh-Saugelementes in traversierender Anordnung vorgesehen werden.

Beide Einrichtungen können auch während des Beschichtungsbetriebes an der Presswalze 3, 3' eingesetzt werden. Auf diese Weise kann die Presswalze 3, 3' ständig von Verunreinigungen frei gehalten werden.

Ebenfalls sind Reinigungseinrichtungen einsetzbar, die lediglich eine Absaugvorrichtung aufweisen, wie z.B. eine Absaugleiste.

Schließlich kann auch eine Abstreifbürste in rotierender Anordnung mit einer in die Abstreifbürste integrierten Einrichtung zur Absaugung der abgestreiften Verunreinigungen vorgesehen sein.

Je nach Art der Reinigungseinrichtung R kann diese auch für den konventionellen Druckprozess verwendet werden, wenn dieser bei nicht eingesetzter Folienbeschichtung auf dem Druckwerk genutzt wird. Dann kann die Reinigungseinrichtung R an den Drucktuchzylinder oder den Gegendruckzylinder 4 zur Reinigung von deren Oberfläche von Farbverschmutzungen eingesetzt werden.

Weiterhin kann eine an die Maschinensteuerung der Druckmaschine angekoppelte und automatisierte Software dafür sorgen, dass eine entsprechende gegenseitige Abstimmung der erforderlichen Prozesse von Beschichtung und Reinigung aufeinander erfolgt. Die automatisierte Reinigung der Presswalze erfolgt ohne zusätzliche Entnahme von Transferfolie und bietet daher eine große Zeitersparnis.

Weiterhin kann die Steuerung dafür sorgen, dass die Reinigung von am Beschichtungsprozess beteiligten Aggregaten aufeinander abgestimmt wird.

Die Anwendung von Reinigungseinrichtungen im Zusammenhang mit Folientransferapplikationen ist nicht auf die beschriebenen Beispiele beschränkt. Sie kann vielmehr auch auf andere Bereiche der Führung der Folienbahn angewendet werden. Dies ist beispielsweise im Bereich von Leitelementen oder Folienrollen oder Bahnantrieben oder Tänzerwalze möglich.

Insbesondere können Reinigungseinrichtungen in Form auch direkt in Verbindung mit einer Führungseinrichtung der Folienbahn der Transferfolie 5 angeordnet werden. Dabei können Reinigungseinrichtungen sowohl einseitig als auch beidseitig an der Folienbahn angeordnet sein. Insbesondere können die Reinigungseinrichtungen auch den Kanten der Folienbahn zugeordnet sein, da dort bevorzugt, die Schmutzpartikel bzw. Glimmerteilchen vom Folienschnitt auftreten.

Weiterhin können Reinigungseinrichtungen an der Folienbahn sowohl im Bereich der Zuführung der Transferfolie 5 zum Transferspalt 6 als auch im Bereich der Abführung der Transferfolie 5 von dem Transferspalt 6 angeordnet sein. Damit wird sichergestellt, dass Partikel, die erst im Transferspalt, z.B. durch den Transferprozess freigesetzt und von der Folienbahn mitgeschleppt werden, auch sicher aus entfernt werden und so die Druckmaschine nicht verschmutzen können.

Die Reinigungseinrichtungen an der Folienbahn sind bevorzugt als Absaugeinrichtungen ausgebildet. Dadurch kann eine Kombination von Bahnführungseinrichtungen und Reinigungselementen in vorteilhafter Weise angewendet werden. Die Absaugeinrichtungen können dabei ggf. in der Art von so genannten Staubsaugereinrichtungen ausgeführt werden, wie sie aus dem Bereich von Bogenführungen an Bogendruckmaschinen gekannt sind.

Schließlich können in der Beschichtungseinrichtung gemäß Fig. 1 die Reinigungseinrichtungen R, R' auch als kombinierte Einrichtungen zur Reinigung der Presswalzen 3, 3' und der entsprechend an diesen geführten Folienbahnen 5, 5' ausgeführt sein. Zu diesem Zweck ist insbesondere auch eine Absaugeinrichtung geeignet, die mit entsprechenden Wirkungsflächen in Richtung zu den verschiedenen am Transferprozess beteiligten Elementen hin ausgerüstet ist.

Die Reinigungseinrichtungen R, R' können für den kombinierten Einsatz an der Presswalze 3, 3' und der Folienbahn der Transferfolie 5, 5' auch teilweise mechanisch wirkende Elemente, wie Bürsten, und zusätzlich pneumatisch wirkende Elementen, wie Saugschlitze, aufweisen. Die pneumatisch wirkenden Reinigungselemente können an der mechanisch wirkenden Reinigungseinrichtung R, R' nachträglich montierbar ausgeführt sein.

Grundsätzlich sind im Rahmen der Erfindung noch weitere Kombinationsmöglichkeiten von Reinigungseinrichtungen auf der Basis von mechanischen, fluidischen, pneumatischen, elektrischen oder magnetischen Wirkungen denkbar. Das zuvor geschilderte Ausführungsbeispiel ist in dieser Hinsicht nicht als einschränkend für die möglichen Ausführungsformen der Erfindung zu verstehen.

**Bezugszeichenliste**

| | |
|---|---|
| 1 | Auftragwerk |
| 2 | Beschichtungswerk |
| 3 | Presswalze |
| 4 | Gegendruckzylinder |
| 5 | Transferfolie / Folienbahn |
| 6 | Transferspalt |
| 7 | Rollenantrieb |
| 8 | Folienvorratsrolle |
| 9 | Foliensammelrolle |
| 10 | Pressbespannung |
| 11 | Farbwerk |
| 12 | Plattenzylinder |
| 13 | Drucktuchzylinder |
| 14 | Leiteinrichtung |
| 15 | Druckwerksschutz |
| 16 | Trockner |
| 17 | Überwachungseinrichtung |
| 18 | Tänzerwalze |
| | |
| 1' | Auftragwerk |
| 3' | Andruckwalze |
| 5' | Folienbahn |
| 6' | Pressspalt |
| | |
| R - R" | Reinigungseinrichtung |
| FA | Folienapplikationsmodul |

## Patentansprüche

1. Verfahren zum Transfer von bildgebenden oder ab- bzw. überdeckenden Schichten einer Transferfolie (5, 5') von einer Trägerfolie auf Druckbogen in einer Bogen verarbeitenden Maschine, insbesondere einer Bogenrotationsdruckmaschine, wenigstens mit einem Auftragwerk (1) für eine bildmäßige oder flächige Beschichtung eines Druckbogens mit einem Kleber und mit wenigstens einem Beschichtungswerk (2) zum Übertragen bildgebender oder abdeckender Schichten von der Trägerfolie auf den Druckbogen, wobei in einem Beschichtungswerk (2) ein Transferspalt (6) gebildet ist und die Trägerfolie an der Oberfläche einer Presswalze (3, 3') entlang und mit der beschichteten Seite auf einem Druckbogen aufgelegt und unter Druck gemeinsam mit diesem durch den Transferspalt (6, 6') führbar ist, so dass die bildgebenden oder abdeckenden Schichten in mit Kleber versehenen Bereichen von der Trägerfolie auf den Druckbogen haftend übertragen werden,
**dadurch gekennzeichnet,**
- **dass** wenigstens eine Reinigungsvorrichtung (R, R') im Bereich einer von der Transferfolie (5, 5') freien Position in Drehrichtung vor oder nach dem Transferspalt (6, 6') an die Presswalze (3, 3') angestellt wird,
- und **dass** die Reinigungseinrichtung (R, R') während der Rotation der Presswalze (3, 3') in einem die Oberfläche der Presswalze (3, 3') reinigenden Modus betrieben wird
und / oder
- **dass** wenigstens eine Reinigungsvorrichtung (R, R') im Bereich einer Führung einer Folienbahn der Transferfolie (5, 5') in einem Bereich in Laufrichtung vor und / oder nach dem Transferspalt (6, 6') an die Transferfolie (5, 5') angestellt wird
- und **dass** die Reinigungseinrichtung (R, R') während des Transports der Folienbahn der Transferfolie (5) in einem die Oberfläche oder die Oberflächen und/oder die Kantenbereiche der Folienbahn der Transferfolie (5, 5') reinigenden Modus betrieben wird,
wobei die Reinigungseinrichtung (R, R') während eines Beschichtungsvorganges von Druckbogen durch Aufbringen einer Folienbeschichtung von einer Trägerfolie (5, 5') in einem Transferspalt (6, 6') in einem die Oberfläche reinigenden Modus mit der den Transferspalt (6, 6') begrenzenden Presswalze (3, 3') und/oder in einem die Oberfläche reinigenden Modus mit der Folienbahn der Transferfolie (5, 5') in Verbindung gebracht wird.

2. Verfahren nach Anspruch 1, **dadurch gekennzeichnet,**
**dass** die Reinigung mittels einer Bürste erfolgt.

3. Verfahren nach Anspruch 1, **dadurch gekennzeichnet,**
**dass** die Reinigung mittels eines Waschtuches erfolgt.

4. Verfahren nach Anspruch 1, **dadurch gekennzeichnet, dass** die Reinigung mittels einer Einrichtung zum Aufsprühen und Absaugen von Waschmedien erfolgt.

5. Verfahren nach Anspruch 1 bis 4, **dadurch gekennzeichnet,**
**dass** die Reinigung unter Hinzufügen von Waschmittel erfolgt.

6. Verfahren nach Anspruch 1 bis 5, **dadurch gekennzeichnet,**
**dass** die Reinigung unter Absaugung von Verunreinigungen erfolgt.

7. Verfahren nach Anspruch 1 bis 6, **dadurch gekennzeichnet, dass** die Reinigung zyklisch dann erfolgt, wenn dem Beschichtungswerk (2) bzw. dem Folienapplikationsmodul (FA) benachbarte Druckwerke ebenfalls gereinigt werden.

8. Verfahren nach Anspruch 1 bis 7, **dadurch gekennzeichnet,**
**dass** die Reinigung zyklisch erfolgt, wenn entsprechend des Prozesses der Folienbeschichtung vorgebbare Verbrauchs- oder Zeitabläufe erfüllt sind.

9. Verfahren nach Anspruch 8, **dadurch gekennzeichnet,**
**dass** die Reinigung der Presswalze (3,3') in Verbindung mit einer Reinigung im Auftragwerk (1) erfolgt, wobei im Auftragwerk (1) Einrichtungen zur Entfernung von Beschichtungsmedien aus einem Farbwerk und/oder von einem Gummizylinder und/oder einem Gegendruckzylinder (4) verwendet werden.

10. Vorrichtung zum Transfer von bildgebenden und/oder ab- bzw. überdeckenden Schichten von einer Transferfolie (5, 5') auf Druckbogen mit einem wenigstens Auftragwerk (1) zur bildmässigen oder flächigen Beschichtung von Druckbogen mit einem Kleber und mit wenigstens einem Beschichtungswerk (2) zum Übertragen bildgebender und/oder abdeckender Schichten der Transferfolie (5, 5') auf die Druckbogen, wobei jedes Beschichtungswerk (2) einen Transferspalt (6, 6') aufweist, in dem die Transferfolie (5, 5') eine Presswalze (3) wenigstens tangierend, mit der beschichteten Seite auf den Druckbogen aufgelegt unter Druck geführt wird, so dass die bildgebende oder ab- bzw. überdeckende Schicht im Bereich der mit Kleber versehenen Bereiche auf dem Druckbogen haftend von der Transferfolie (5, 5') auf die Druckbogen übertragen wird,
**dadurch gekennzeichnet,**
**dass** in einer Druckmaschine in dem Beschichtungswerk (2) wenigstens eine Reinigungseinrichtung (R, R') einer Presswalze (3, 3')
im Bereich einer von der Transferfolie (5, 5') freien Position in Drehrichtung vor oder nach dem Transferspalt (6, 6') an die Presswalze (3, 3') und/oder einer Führung der Folienbahn der Transferfolie (5, 5') im Bereich einer Führung der Folienbahn der Transferfolie (5, 5') in Laufrichtung vor und / oder nach dem Transferspalt (6, 6') zugeordnet
und mit der Presswalze (3, 3') und mit der Transferfolie (5, 5') oder mit der Transferfolie (5, 5') in Funktionsverbindung setzbar ist.

11. Vorrichtung nach Anspruch 10, **dadurch gekennzeichnet, dass** die Reinigungseinrichtung (R, R') eine Bürstenwaschvorrichtung ist, der wahlweise einer Absaugeinrichtung zugeordnet werden kann.

12. Vorrichtung nach Anspruch 10, **dadurch gekennzeichnet,**
**dass** die Reinigungseinrichtung (R, R') eine Tuchwaschvorrichtung ist.

13. Vorrichtung nach Anspruch 10, **dadurch gekennzeichnet,**
**dass** die Reinigungseinrichtung (R, R') eine Klischeewaschvorrichtung ist, die mittels Aufsprühen von Waschmedien und Absaugen der Verunreinigungen auf die zu reinigende Oberfläche einwirkt.

14. Vorrichtung nach Anspruch 13, **dadurch gekennzeichnet,**
**dass** die Reinigungseinrichtung (R, R') als über die Länge der Presswalze (3, 3') traversierende Wascheinheit ausgeführt ist.

15. Vorrichtung nach Anspruch 10 bis 14, **dadurch gekennzeichnet,**
**dass** die Reinigungseinrichtung (R, R') selbst als Einrichtungen zum Absaugen von Verunreinigungen ausgebildet ist oder dass der Reinigungseinrichtung (R, R') wenigstens eine Einrichtungen zum Absaugen von Verunreinigungen zugeordnet ist.

16. Vorrichtung nach Anspruch 10 bis 15, **dadurch gekennzeichnet,**
**dass** eine weitere Reinigungseinrichtung (R") einem mit der Presswalze (3, 3') zusammenwirkenden Gegendruckzylinder (4) zugeordnet ist.

17. Vorrichtung nach Anspruch 10 bis 16, **dadurch gekennzeichnet,**
**dass** eine Steuerungsvorrichtung an der Bogendruckmaschine vorgesehen ist, mittels derer die Reinigungseinrichtung (R, R', R") ansteuerbar ist, wobei der Betrieb der Reinigungseinrichtung (R, R', R") während des Beschichtungsvorgangs zur Folienbeschichtung oder außerhalb des Beschichtungsvorgangs zur Folienbeschichtung einleitbar ist.

18. Vorrichtung nach Anspruch 17, **dadurch gekennzeichnet,**
**dass** die Steuerung derart vorgesehen ist, dass die Reinigung zyklisch entsprechend gemäß des Prozesses der Folienbeschichtung vorgebbarer Verbrauchs- oder Zeitabläufe erfolgt.

19. Vorrichtung nach Anspruch 17, **dadurch gekennzeichnet,**
**dass** die Steuerung derart vorgesehen ist, dass die Reinigung der Presswalze (3, 3') in Verbindung mit einer Reinigung im Auftragwerk (1) ansteuerbar ist, wobei im Auftragwerk (1) an sich bekannte Einrichtungen zur Entfernung von Beschichtungsmedien aus einem Farbwerk und/oder von einem Gummizylinder und/oder einem Gegendruckzylinder (4) vorgesehen sind.

## Claims

1. Method to transfer imaging or masking and overlaying layers of a transfer film (5, 5') from a carrier film onto a printed sheet in a sheet-processing machine, more preferably of a rotary sheet-printing machine with at least one coating system (1) for a pictorial or surface coating of a printed sheet with a glue and at least one coating machine (2) to transfer imaging or masking layers of the carrier film onto printed sheets, whereby a transfer gap (6) is formed within a coating machine (2) and the carrier film is laid along the surface of a press roll (3, 3') with the coated side on the printed sheet and, under pressure together with this, can be guided by the transfer gap (6, 6') in such a way that the imaging or masking layers are adhesively transferred from the carrier film onto the printed sheet at the areas provided with glue,
**characterized in that**
- that at least one cleaning apparatus (R, R') is pressed onto press roll (3, 3') in the area of a position free of the transfer film (5, 5') in the direction before or after the transfer gap (6, 6').
- and that, during the rotation of the press roll (3, 3'), the cleaning apparatus (R, R') is operated in a mode to clean the surface of the press roll (3, 3')
- than at least one cleaning apparatus (R, R') in the area of a guide of a film web of the transfer film (5, 5') is set onto the transfer film (5, 5') in an area in the running direction before and/or after the transfer gap (6, 6')
- and that, during transport of the film web of the transfer film (5), the cleaning apparatus (R, R') is operating in a mode to clean the surface or the surfaces and/or the edge areas of the film web of the transfer film (5, 5'),
whereby, during a printing coating cycle, the cleaning apparatus (R, R') in surface cleaning mode is connected to the press roll (3, 3') limiting the transfer gap (6, 6') from the the printed sheet and /or with the film web of the transfer film (5, 5') in a surface cleaning mode by applying a film coating of a carrier film (5, 5') in a transfer gap (6, 6').

2. The method according to Claim 1, **characterized in that** the cleaning is effected by means of a brush.

3. The method according to Claim 1, **characterized in that** the cleaning is effected by means of a washing cloth.

4. The method according to Claim 1, **characterized in that** the cleaning is effected by means of a device for spraying on and sucking off washing medium.

5. The method according to Claim 1 to 4, **characterized in that** the cleaning is effected subject to the adding of washing agent.

6. The method according to Claim 1 to 5, **characterized in that** the cleaning is effected subject to the sucking off of contaminations.

7. The method according to Claim 1 to 6, **characterized in that** the cleaning is effected cyclically when printing couples adjacent to the coating unit (2) or the foil form module (FA) are likewise cleaned.

8. The method according to Claim 1 to 7, **characterized in that** the cleaning is effected cyclically when consumption or time sequences that can be preset corresponding to the process of the foil coating have been satisfied.

9. The method according to Claim 8, **characterized in that** the cleaning of the press roller (3, 3') is effected in conjunction with a cleaning in the form unit (1), wherein in the form unit (1) devices for removing coating media from an inking couple and/or from a blanket cylinder and/or an impression cylinder (4) are used.

10. Apparatus for the transfer of imaging and/or masking or covering layers of a transfer film (5, 5') to printed sheets with at least one coating system (1) for the pictorial or surface coating of printed sheets with a glue and at least one coating machine (2) to transfer imaging and/or masking layers of the transfer film (5, 5') to printed sheets, whereby each coating machine (2) has a transfer gap (6, 6'), in which the transfer film (5, 5') is guided with its coated side onto the printed sheet under pressure, being at least tangent to a press roll (3) so that the imaging or masking and covering layer is adhesively transferred from the transfer film (5, 5') to the printed sheet in the area of the areas provided with glue,
**characterized in that**
in a printing machine in the coating machine (2), at least one cleaning device (R, R') of a press roll (3, 3') in the area of a position free of the transfer film (5, 5') before or after the transfer gap (6, 6') can be assigned to the press roll (3, 3')
and/or a guide of the film web of the transfer film (5, 5') in the area of a guide of the film web of the transfer film (5, 5') in the running direction before and / or after the transfer gap (6, 6')
and can be functionally connection to the press roll (3, 3') and to the transfer film (5, 5') or to the transfer film (5, 5').

11. The device according to Claim 10, **characterized in that** the cleaning device (R, R') is a brush washing device, which can optionally be assigned an extraction device.

12. The device according to Claim 10, **characterized in that** the cleaning device (R, R') is a blanket washing device.

13. The device according to Claim 10, **characterized in that** the cleaning device (R, R') is a plate washing device, which acts on the surface to be cleaned by means of spraying on washing media and sucking off the contaminations.

14. The device according to Claim 13, **characterized in that** the cleaning device (R, R') is embodied as a washing unit traversing over the length of the press roller (3, 3').

15. The device according to Claim 10 to 14, **characterized in that** the cleaning device (R, R') itself is formed as device for extracting contaminations or **in that** the cleaning device (R, R') is assigned at least one device for extracting contaminations.

16. The device according to Claim 10 to 15, **characterized in that** a further cleaning device (R") is assigned to an impression cylinder (4) interacting with the press roller (3, 3').

17. The device according to Claim 10 to 16, **characterized in that** a control device is provided on the sheet-fed printing press by means of which the cleaning device (R, R', R") can be activated, wherein the operation of the cleaning device (R, R', R") can be initiated during the coating operation for the foil coating or outside the coating operation for the foil coating.

18. The device according to Claim 17, **characterized in that** the control is provided such that the cleaning is effected cyclically according to the consumption or time sequences that can be preset corresponding to the process of the foil coating.

19. The device according to Claim 17, **characterized in that** the control is provided such that the cleaning of the press roller (3, 3') can be activated in conjunction with a cleaning in the form unit (1), wherein in the form unit (1) devices for removing coating media from an inking couple and/or a blanket cylinder and/or an impression cylinder (4) known per se are provided.

## Revendications

1. Procédé de transfert de couches génératrices d'images ou couvrantes d'un film de transfert (5, 5') depuis un film support sur des feuilles d'impression dans une machine de traitement de feuilles, en particulier une machine d'impression rotative de feuilles, comportant au moins un groupe d'application (1) pour un revêtement graphique ou superficiel d'une feuille d'impression avec une colle, et au moins un groupe de revêtement (2) pour le transfert de couches génératrices d'images ou couvrantes depuis le film support sur la feuille d'impression, un intervalle de transfert (6) étant constitué dans un groupe de revêtement (2) et le film support étant posé le long de la surface d'un rouleau compresseur (3, 3') et posé par sa face revêtue sur une feuille d'impression et pouvant être guidé sous pression en commun avec celle-ci à travers l'intervalle de transfert (6, 6'), de sorte que les couches génératrices d'images ou couvrantes soient transférées de manière à adhérer dans des zones pourvues de colle du film support sur les feuilles d'impression,
**caractérisé en ce**
- **qu'**au moins un dispositif de nettoyage (R, R') est approché une position exempte de film de transfert (5, 5') dans le sens de rotation en amont ou en aval de l'intervalle de transfert (6, 6') vers le rouleau compresseur (3, 3'),
- et **que** le dispositif de nettoyage (R, R'), pendant la rotation du rouleau compresseur (3, 3'), fonctionne dans un mode nettoyant la surface du rouleau compresseur (3, 3')
et/ou
- **qu'**au moins un dispositif de nettoyage (R, R') est approché au niveau d'un guide d'une bande de film du film de transfert (5, 5') dans une zone située dans le sens de circulation en amont et/ou en aval de l'intervalle de transfert (6, 6') vers le film de transfert (5, 5')
- et **que** le dispositif de nettoyage (R, R'), pendant le transport de la bande de film du film de transfert (5), fonctionne dans un mode nettoyant la surface ou les surfaces et/ou les zones périphériques de la bande de film du film de transfert (5, 5'),
le dispositif de nettoyage (R, R') étant amené, pendant une opération de revêtement de feuilles d'impression par application d'un revêtement en film d'un film support (5, 5') dans un intervalle de transfert (6, 6'), dans un mode nettoyant la surface, en liaison avec le rouleau compresseur (3, 3') limitant l'intervalle de transfert (6, 6') et/ou, dans un mode nettoyant la surface, avec la bande de film du film de transfert (5, 5').

2. Procédé selon la revendication 1, **caractérisé en ce que** le nettoyage se fait à l'aide d'une brosse.

3. Procédé selon la revendication 1, **caractérisé en ce que** le nettoyage se fait à l'aide d'une lavette.

4. Procédé selon la revendication 1, **caractérisé en ce que** le nettoyage se fait à l'aide d'un dispositif de pulvérisation et d'aspiration de détergents.

5. Procédé selon les revendications 1 à 4, **caractérisé en ce que** le nettoyage se fait en ajoutant des produits de lavage.

6. Procédé selon les revendications 1 à 5, **caractérisé en ce que** le nettoyage se fait en aspirant les impuretés.

7. Procédé selon les revendications 1 à 6, **caractérisé en ce que** le nettoyage se fait cycliquement lorsque les unités d'impression directement voisines de l'unité de revêtement (2) ou du module d'application de film (FA) sont également nettoyées.

8. Procédé selon les revendications 1 à 7, **caractérisé en ce que** le nettoyage se fait cycliquement lorsque des cycles de consommation ou chronologiques prescriptibles en fonction du processus de revêtement des feuilles sont suivis.

9. Procédé selon la revendication 8, **caractérisé en ce que** le nettoyage du rouleau compresseur (3, 3') se fait en liaison avec un nettoyage effectué dans l'unité d'application (1), des dispositifs d'élimination de produits de revêtement issus d'une unité d'encrage et/ou d'un cylindre porte-blanchet et/ou d'un cylindre de contre-pression (4) étant utilisés dans l'unité d'application (1).

10. Dispositif de transfert de couches génératrices d'images ou couvrantes d'un film de transfert (5, 5') depuis un film de transfert sur des feuilles d'impression, comportant au moins un groupe d'application (1) pour le revêtement graphique ou superficiel de feuilles d'impression avec une colle, et au moins un groupe de revêtement (2) pour le transfert de couches génératrices d'images et/ou couvrantes du film de transfert (5, 5') sur les feuilles d'impression, chaque groupe de revêtement (2) présentant un intervalle de transfert (6, 6') dans lequel le film de transfert (5, 5'), au moins tangentiellement à un rouleau compresseur (3), est posé par sa face revêtue sur la feuille d'impression en étant guidé sous pression, de sorte que la couche génératrice d'images ou couvrante est transférée au niveau des zones pourvues de colle de manière à adhérer sur la feuille d'impression depuis le film de transfert (5, 5') sur les feuilles d'impression,
**caractérisé en ce que**,
dans une machine d'impression, dans le groupe de revêtement (2), au moins un dispositif de nettoyage (R, R') est associé à un rouleau compresseur (3, 3') au niveau d'une position exempte de film de transfert (5, 5') dans le sens de rotation en amont ou en aval de l'intervalle de transfert (6, 6') vers le rouleau compresseur (3, 3')
et/ou à un guide de la bande de film du film de transfert (5, 5') au niveau d'un guide de la bande de film du film de transfert (5, 5') dans le sens de circulation en amont et/ou en aval de l'intervalle de transfert (6, 6')
et peut être mis en liaison fonctionnelle avec le rouleau compresseur (3, 3') et avec le film de transfert (5, 5') ou avec le film de transfert (5, 5').

11. Dispositif selon la revendication 10, **caractérisé en ce que** le dispositif de nettoyage (R, R') est un dispositif de lavage à la brosse qui peut facultativement être associé à un dispositif d'aspiration.

12. Dispositif selon la revendication 10, **caractérisé en ce que** le dispositif de nettoyage (R, R') est un dispositif de lavage à lavette.

13. Dispositif selon la revendication 10, **caractérisé en ce que** le dispositif de nettoyage (R, R') est un dispositif de lavage de clichés qui agit par pulvérisation de détergents est aspiration des impuretés sur la surface à nettoyer.

14. Dispositif selon la revendication 13, **caractérisé en ce que** le dispositif de nettoyage (R, R') est réalisé sous forme d'une unité de lavage traversant toute la longueur du rouleau compresseur (3, 3').

15. Dispositif selon les revendications 10 à 14, **caractérisé en ce que** le dispositif de nettoyage (R, R') est réalisé en soi sous forme de dispositifs d'aspiration d'impuretés ou qu'au dispositif de lavage (R, R') est associé au moins un dispositif d'aspiration d'impuretés.

16. Dispositif selon les revendications 10 à 15, **caractérisé en ce qu'**un autre dispositif de nettoyage (R") est associé à un cylindre de contre-pression (4) coopérant avec le rouleau compresseur (3, 3').

17. Dispositif selon les revendications 10 à 16, **caractérisé en ce qu'**il est prévu au niveau de la machine d'impression de feuilles un dispositif de commande au moyen duquel le dispositif de nettoyage (R, R', R'') peut être commandé, le fonctionnement du dispositif de nettoyage (R, R', R") pouvant être lancé pendant l'opération de revêtement permettant d'obtenir le film de revêtement ou en dehors de l'opération de revêtement permettant d'obtenir le film de revêtement.

18. Dispositif selon la revendication 17, **caractérisé en ce que** la commande est prévue de manière à ce que le nettoyage ait lieu cycliquement en fonction de cycles de consommation ou chronologiques prescriptibles selon le processus de revêtement par du film.

19. Dispositif selon la revendication 17, **caractérisé en ce que** la commande est prévue de manière à ce que le nettoyage du rouleau compresseur (3, 3') soit contrôlable en liaison avec un nettoyage dans l'unité d'application (1), étant prévu dans l'unité d'application (1) des dispositifs connus en eux-mêmes d'élimination de produits de revêtement issus d'une unité d'encrage et/ou d'un cylindre porte-blanchet et/ou d'un cylindre de contre-pression (4).
